# EUROPÄISCHE PATENTSCHRIFT

(11) **EP 0 036 570 B1**
(45) Veröffentlichungstag und Bekanntmachung des Hinweises auf die Patenterteilung: **09.05.1984**
(21) Anmeldenummer: 81101815.9
(22) Anmeldetag: 12.03.1981
(51) Int. Cl.: H01H 13/70, G06F 15/02

(54) **Tastatur**
Keyboard
Clavier

(30) Priorität: 26.03.1980 DE 3011674
(43) Veröffentlichungstag der Anmeldung: 30.09.1981
(73) Patentinhaber: PREH, Elektrofeinmechanische Werke Jakob Preh Nachf. GmbH & Co., 97607 Bad Neustadt (DE)
(72) Erfinder: Oelsch, Jürgen, Dipl.-Ing., D-8741 Salz (DE)

## Beschreibung

Die Erfindung geht von einer Tastatur nach dem Oberbegriff des Anspruches 1 aus.

Bedingt durch den allgemeinen Trend von der Analog- zur Digitaltechnik werden in zunehmendem Masse Drucktastenschalter, einzeln oder zu Tastaturen zusammengefasst, in Geräten der Elektrotechnik allgemein, der Nachrichtentechnik und nicht zuletzt in sogenannten Terminals oder Dateneingabevorrichtungen eingesetzt. Es gibt eine ganze Reihe von verschiedenen Bauarten und Funktionsprinzipien für derartige Tastaturen, die die Schnittstelle zwischen Mensch und Maschine darstellen. Von grosser Bedeutung für die Zuverlässigkeit, aber auch für den Kontakt Mensch - Tastatur, ist die Art des Hubes. Neben den sogenannten Flachtastaturen mit einem Hub bis ca. 1,5 mm gibt es auch je nach Anwendungsbereich Tastaturen mit einem Hub zwischen 1,5 und 6,35 mm. Daneben werden natürlich auch Tastaturen mit Berührungsschaltern verwendet. Allen Tastaturen mit Hub ist jedoch gemeinsam, dass die Bedienperson über das Gefühl eine Art Rückkopplung erhalten sollte, dass die jeweilige Drucktaste betätigt worden ist.

Es ist bereits eine Tastatur bekannt (DE-A Nr. 1806241), bei der über einer mit Kontaktstellen und Leiterbahnen versehenen gedruckten Schaltungsplatte eine Isolierstoffplatte gelegt ist, in der eine Anzahl von Durchbrüchen vorhanden ist. Über der Isolierstoffplatte befindet sich eine Metallplatte, in der eine grössere Anzahl von domartigen Ausbuchtungen eingedrückt worden ist, wobei die gesamte Anordnung so ist, dass diese Ausbuchtungen über den Durchbrüchen zu liegen kommen. Wird nun eine dieser Ausbuchtungen eingedrückt, so kann eine elektrische Verbindung zwischen den Kontaktstellen der gedruckten Schaltungsplatte für die Dauer des Niederdrükkens hergestellt werden. Wird der Druck aufgehoben, so schnappt die Ausbuchtung wieder in ihre Ausgangslage zurück. Es dürfte bei dieser Tastatur insbesondere in der Massenfertigung Schwierigkeiten bereiten, immer einen zumindest innerhalb der Tastatur gleichmässigen Anschlagwiderstand und damit gleiche taktile Rückkopplung für den Benutzer zu erhalten.

Um hier eine Verbesserung zu erzielen wurden bei einem anderen bekannten Drucktastenfeld (DE-B Nr. 2132329) die kalottenförmigen Kontaktfedern als lose gelagerte und getrennte Tellerfedern ausgebildet. Gegen seitliches Ausweichen sind die Tellerfedern durch eine Halteplatte aus Isoliermaterial gesichert, in deren Öffnungen sie sich befinden. Unter der Halteplatte befindet sich eine weitere Platte aus Isoliermaterial, die auch Durchbrüche aufweist, die die Kontaktstellen freigeben. Wiederum unter dieser Platte ist die gedruckte Schaltungsplatte mit den Kontaktstellen und den Leiterbahnen angeordnet. Wenngleich die taktile Rückkopplung bei diesem Drucktastenfeld sicher günstiger ist, so ist doch gerade in der Massenfertigung das Einlegen von Einzelfedern montagemässig schwieriger und aufwendiger als die Handhabung einer mit kalottenförmigen Domen versehenen Platte.

Es ist ferner bereits eine Tastatur bekannt ( D E-A Nr. 2418583), bei der über einer mit Leiterbahnen versehenen gedruckten Schaltungsplatte Schnappelemente angeordnet sind, die aus einem gummielastischen Werkstoff bestehen und die Tafelbergform aufweisen. Der über den Kontaktstellen der gedruckten Schaltungsplatte liegende Abschnitt ist durch eine falt- oder klappbare Wand mit dem übrigen Teil verbunden. Die Wand ist hierbei so ausgebildet, dass ihre Dicke allmählich abnimmt von einem oberen Abschnitt gegen einen mittleren Abschnitt und allmählich zunimmt von dem mittleren Abschnitt zu einem unteren Abschnitt mit einer gebogenen Fläche, die nach innen in das Innere des Schnappelementes geneigt ist und sich von dem mittleren Abschnitt zum oberen Abschnitt erstreckt. Durch Deformierung der Wand wird so eine Rückstellkraft gewonnen, wobei die Bedienperson eine Art Schnappeffektfühlt.

Es sind ferner sogenannte Schaltmatten aus nichtleitendem Silikongummi für Tastaturen bekannt (DE-A Nr. 2822033), die eine Anzahl von kuppelförmigen Erhebungen aufweisen. Im hohlen Innenraum einer solchen Erhebung ist jeweils ein Kontaktelement aus leitendem Silikongummi angeordnet, das mit Kontaktflächen einer gedruckten Schaltungsplatte zusammenwirkt. Wegen des unter anderem von den Verarbeitungsparametern abhängigen Schrumpfmasses von bis zu 6% und der dadurch bedingten Herstellgenauigkeit können diese Schaltmatten mit ausreichender Positioniergenauigkeit der einzelnen Funktionseinheiten untereinander bzw. mit der erforderlichen Reproduzierbarkeit nur in einer bestimmten Flächenausdehnung bzw. Länge hergestellt werden.

Aufgabe der vorliegenden Erfindung ist es, eine Tastatur der eingangs genannten Art zu schaffen, die mechanisch stabil und kostengünstig herstellbar ist und bei der auch bei grösseren Abmessungen der Einfluss des Schrumpfmasses nahezu völlig beseitigt ist.

Diese Aufgabe wird erfindungsgemäss durch die im kennzeichnenden Teil des Patentanspruches 1 angegebenen Merkmale gelöst.

Weitere vorteilhafte Ausgestaltungen der Erfindung sind den Unteransprüchen zu entnehmen.

Die Erfindung wird nachfolgend für ein Ausführungsbeispiel anhand der Zeichnungen näher beschrieben.

Von den Figuren zeigt
Fig. 1 einen Schnitt durch eine Tastatur,
Fig. 2 eine vergrösserte Darstellung einer Drucktaste mit Betätigungsknopf,
Fig. 3 ein Teilstück eines Metallrahmens einer anderen Ausführungsform,
Fig. 4 einen Schnitt durch den Metallrahmen mit eingespritztem Schnappelement,
Fig. 5 eine vergrösserte Darstellung einer Drucktaste mit einem anderen Betätigungsknopf.

Mit 1 ist in den Figuren eine Trägerplatte oder Folie für eine Tastatur aus einem isolierenden Substrat wie z.B. Hartpapier oder Kunststoff bezeichnet, auf der in herkömmlicher Technik in gewünschten Mustern Leiterbahnen 2 und Kontaktflächen 3 aufgebracht sind. Auf dieser Trägerplatte oder Folie liegt eine Isolierschicht oder auch eine Isolierfolie oder Isolierplatte 4, die an den Stellen, an denen sich die Kontaktflächen 3 befinden, ausgespart oder freigeschnitten ist. Zur Halterung an der Trägerplatte ist sie zumindest teilweise flächig verklebt. Im Falle einer Isolierschicht kann diese in Siebdrucktechnik aufgebracht sein. Über der lsolierfolie oder Isolierplatte 4 befindet sich ein Metallrahmen 7, der eine Anzahl von herausgeprägten Vorsprüngen 8 aufweist. Diese Vorsprünge sind untereinander durch Nuten 11 verbunden, die dem Druckausgleich dienen. Wäre diese Möglichkeit des Druckausgleiches nicht vorhanden, so würde die einmal gedrückte Drucktaste nicht mehr sofort in ihre Ausgangsstellung zurückkehren.

Jeder dieser Vorsprünge besitzt mittig eine Öffnung 9, in der ein vorzugsweise rundes Schnappelement 5 gehaltert ist. Dieses Schnappelement ist aus einem gummielastischen Werkstoff, insbesondere Silikonkautschuk, hergestellt und es besitzt, wie aus den Figuren hervorgeht, einen bogenförmigen Randteil, der konkav oder konvex gewölbt ist oder der auch kegelstumpfförmig ausgebildet sein kann, und einen im wesentlichen ebenen Oberteil. Die Funktionsweise entspricht dem bekannten Knackfroschprinzip. Bei der Herstellung werden nun in den Metallrahmen 7 in einem Arbeitsgang sämtliche Schnappelemente eingespritzt. Die Einspritzung der Schnappelemente erfolgtso, dass die Öffnungen 9 durch die Schnappelemente ganz verschlossen bzw. abgedichtet werden. Dadurch und in Verbindung mit dem Verkleben der Trägerplatte sind die Kontaktflächen vor störenden Umwelteinflüssen geschützt. Dies erfordert andererseits aber den bereits erwähnten Druckausgleich durch die Nuten 11. Die aus dem Metallrahmen herausgeprägten Vorsprünge 8 haben die Aufgabe, den Anschluss an die Nuten 11 herzustellen unter Beibehaltung der Abdichtung durch die eingespritzten Schnappelemente.

Auf der Unterseite des Schnappelementes 5 ist ein Kontaktelement 6 vorhanden, das aus einem elektrisch leitenden Werkstoff, vorzugsweise einem elektrisch leitenden Silikonkautschuk, hergestellt ist und das, wenn das Schnappelement gedrückt ist, eine elektrische Verbindung zwischen den Kontaktflächen 3 herstellen soll. Dieses Kontaktelement kann vorkonfektioniert und z. B. durch Stanzen hergestellt sein. Es kann vor dem Spritzen in die Form in hierfür vorgesehene Vertiefungen eingebracht werden und durch einen Vulkanisationsprozess mit dem nachträglich eingespritzten Silikonkautschuk verbunden sein oder auch durch anschliessendes Verkleben mit dem Schnappelement. Darüberhinaus ist die Herstellung und Einbringung des elektrisch leitenden Kontaktelementes nach dem Prinzip des Zweifarbenspritzens denkbar.

Über den Metallrahmen 7 ist eine Abdeckplatte 12 angeordnet, die aus Metall hergestellt sein kann. Sie besitzt, wie aus Fig. 1 ersichtlich ist, mehrere seitlich etwa im rechten Winkel abgewinkelte Haltebeine 18, die durch die Trägerplatte 1 und gegebenenfalls durch den Metallrahmen und die Isolierfolie oder Isolierplatte ragen und deren aus der Trägerplatte herausragenden Enden verschränkt sind. Die Abdeckplatte 12 weist eine der Zahl der Drucktasten entsprechende Anzahl von hülsenförmigen Halterungen 13 aus Kunststoff auf, die in die Abdeckplatte eingespritzt oder eingeschnappt sind.

Jede Halterung dient zur Führung für einen Betätigungsknopf 14. Auf der Oberseite kann der Betätigungsknopf mit Zeichensymbolen versehen sein. Einseitig ist an den Betätigungsknopf ein seitlicher, umfangseitig verlaufender Ansatz 19 angeformt, der sich an einem Vorsprung 20 der Halterung abstützt. Damit ist der Betätigungsknopf gegen ein Herausfallen gesichert. Im Inneren des Betätigungsknopfes ist ein Hohlraum vorhanden, in den eine hülsenförmige Wand 22 ragt. Mit dem stirnseitigen Rand dieser Wand liegt der Betätigungsknopf auf dem Schnappelement auf. Der stirnseitige Rand istan einigen Stellen am Umfang durch kleine Aussparungen 16 unterbrochen, um auch hier einen Druckausgleich zu gewährleisten.

In den Fig. 1 und 2 ist ein Ausführungsbeispiel dargestellt, bei dem der Rand der Öffnung 9 im Metallrahmen glatt ist. In den Fig. 3 und 4 ist ein weiteres Ausführungsbeispiel dargestellt, wobei hier im Randbereich der Öffnung 9 eine umlaufende, beidseitige Anfassung 10 vorhanden ist, die von dem Randabschnitt eines Schnappelementes 15 umgriffen wird. Hierdurch wird eine Art Formschluss zwischen Metallträger und Schnappelemente hergestellt, so dass die entstehenden Kräfte über diese mechanische Verankerung abgestützt werden, wodurch eine Vorbehandlung des Metalls mit Haftvermittler entfallen kann. Der entsprechende Metallrahmen ist in Fig. 3 und 4 mit 17 bezeichnet.

Fig. 5 zeigt ein anderes Ausführungsbeispiel, insbesondere im Hinblick auf den Betätigungsknopf und dessen Lagerung. Das Schnappelement 5 und der Metallrahmen 7, sowie die darunter liegenden Teile entsprechen den bereits beschriebenen Ausführungsbeispielen. Es ist auch hier eine Abdeckplatte 12 aus Metall vorhanden, in deren Löcher eine Halterung 23 aus Kunststoff eingespritzt oder eingeschnappt ist. Diese Halterung dient zur Führung eines Betätigungsknopfes, der hier aus zwei Teilen besteht und zwar einem hülsenförmigen Einsatz 24 und einem Kappenteil 25, der im Bedarfsfall eine Beschriftung tragen kann. Der Kappenteil ist an dem Einsatz durch eine form- oder kraftschlüssige Verbindung befestigt und mit ihm verschiebar. Der Kappenteil ist in seiner Ausdehnung so dimensioniert, dass er die Halterung 23 dachartig überragt. Sollte einmal unbeabsichtigt auf die Tastatur eine Flüssigkeit gelangen, so kann diese nicht in die Tastenführung eindringen, sondern sie fliesst auf dem Kappenteil 25 zu der Abdeckplatte 12, wo sie keinen Schaden anrichten kann. Damit die Luft aus dem Hohlraum über dem Schnappelement entweichen kann, sind sowohl im Einsatz als auch in der Halterung einige Aussparungen 26 und 27 vorgesehen.

## Patentansprüche

1. Tastatur mit einer Trägerplatte (11), auf der Leiterbahnen (2) und Kontaktflächen (3) vorgesehen sind, mit einer Vielzahl von den Kontaktflächen zugeordneten Drucktasten, die jeweils ein elastisch deformierbares Schnappelement (5, 15) aufweisen, dessen durch Deformation bei Betätigung eines Betätigungsknopfes (14) mit den Kontaktflächen in Berührung bringbares Kontaktelement (6) sich normalerweise mitAbstand über den Kontaktflächen (3) befindet, dadurch gekennzeichnet, dass als gemeinsame Halterung für die Schnappelemente (5, 15) ein auf der Trägerplatte (11) nur unter Zwischenfügung einer Isolierlage (4) aufliegender Metallrahmen (7, 17) vorgesehen ist, der eine der Anzahl der Schnappelemente entsprechende Zahl von in Richtung auf die Betätigungsknöpfe (14, 24, 25) herausgeprägten Vorsprünge (8) aufweist, und dass in jedem Vorsprung eine das Schnappelement (5, 15) halternde Öffnung (9) vorgesehen ist.

2. Tastatur nach Anspruch 1, dadurch gekennzeichnet, dass der Randbereich der Öffnung (9) von einem Randabschnitt des Schnappelementes (15) umgriffen wird.

3. Tastatur nach Anspruch 2, dadurch gekennzeichnet, dass der Randbereich der Öffnung (9) beidseitig eine umlaufende Anfassung (10) aufweist.

4. Tastatur nach einem der Ansprüche 1 bis 3, dadurch gekennzeichnet, dass das Schnappelement (5, 15) aus einem gummielastischen Werkstoff, insbesondere Silikonkautschuk, hergestellt ist.

5. Tastatur nach einem der Ansprüche 1 bis 4, dadurch gekennzeichnet, dass die Schnappelemente (5, 15) in einem Arbeitsgang in den Metallrahmen eingespritzt sind.

6. Tastatur nach einem der Ansprüche 1 bis 5, dadurch gekennzeichnet, dass der Metallrahmen (7, 17) auf der der Trägerplatte (1 ) gegenüberliegenden Seite Nuten (11) besitzt, die die Vorsprünge (8) im Sinne eines Druckausgleichs miteinander verbinden.

7. Tastatur nach einem der Ansprüche 1 bis 6, dadurch gekennzeichnet, dass sich über jedem Schnappelement (5, 15) ein Betätigungsknopf (14, 24, 25) befindet, der auf seiner Oberseite wahlweise mit Zeichensymbolen versehen ist.

## Claims

1. Keyboard having a carrier plate (11) on which printed conductors (2) and contact areas (3) are provided, having a plurality of pushbuttons, associated with the contact areas, which each comprise a flexibly deformable snap element (5, 15) having a contact element (6) which is normally located at a distance above the contact areas (3) and which can be brought into contact with the contact areas by the deformable element being deformed when a key (14) is operated, characterised in that a metal frame (7, 17) is provided as a common support means for the snap elements (5, 15), which metal frame rests on the carrier plate (11) with the intermediary of an insulating layer (4) and comprises a number, corresponding to the number of snap elements, of projections (8) stamped out in the direction of the keys (14, 24, 25), and in that an aperture (9) supporting the snap element (5, 15) is provided in each projection.

2. Keyboard according to Claim 1, characterised in that the edge region of the aperture (9) is surrounded by an edge region of the snap element (15).

3. Keyboard according to Claim 2, characterised in that the edge region of the aperture (9) has an encircling chamfer (10).

4. Keyboard according to one of the Claims 1 to 3, characterised in that the snap element (5,15) is manufactured from a flexible rubber material, for example silicone rubber.

5. Keyboard according to one of the Claims 1 to 4, characterised in that the snap element (5,15) are injection moulded into the metal frame in one process.

6. Keyboard according to one of the Claims 1 to 5, characterised in that the metal frame (7, 17) comprises grooves (11) on the side opposite the carrier plate (1), which connect the projections (8) to each other for the purpose of pressure balancing.

7. Keyboard according to one of the Claims 1 to 6, characterised in that a key (14, 24, 25) is located above each snap element (5, 15), which key is optionally provided with symbols on its upper face.

## Revendications

1. Clavier comportant une plaque de support (11) sur laquelle sont prévues des pistes conductrices (2) et des surfaces de contact (3), ainsi qu'un grand nombre de boutons-poussoirs associés aux surfaces de contact et présentant chacun un élément encliquetable (5, 15) déformable élastiquement dont l'élément de contact (6), pouvant être appliqué par déformation contre les surfaces de contact lorsqu'une tête d'actionnement (14) est manoeuvrée, se trouve normalement à une certaine distance au-dessus desdites surfaces de contact (3), caractérisé par le fait qu'il est prévu, en guise de support commun des éléments encliquetables (5, 15), un châssis métallique (7, 17) qui, reposant sur la plaque de support (11) dont il est séparé seulement par une couche isolante (4), présente des saillies (8) repoussées par matriçage en direction des têtes d'actionnement (14, 24, 25) et dont le nombre correspond à celui des éléments encliquetables, et par le fait qu'il est prévu dans chaque saillie un orifice (9) maintenant en place l'élément encliquetable (5, 15).

2. Clavier selon la revendication 1, caractérisé par le fait que la région du bord de l'orifice (9) est entourée par une zone marginale de l'élément encliquetable (15).

3. Clavier selon la revendication 2, caractérisé par le fait que la région du bord de l'orifice (9) présente de part et d'autre un biseau circonférentiel (10).

4. Clavier selon l'une des revendications 1 à 3, caractérisé par le fait que l'élément encliquetable (5, 15) est fabriqué en une matière du type caoutchouc élastique, en particulier en du caoutchouc siliconé.

5. Clavier selon l'une des revendications 1 à 4, caractérisé par le fait que les éléments encliquetables (5,15) sont mis en place par injection dans le châssis métallique en une passe de travail.

6. Clavier selon l'une des revendications 1 à 5, caractérisé par le fait que le châssis métallique (7, 17) possède, sur sa face située en regard de la plaque de support (1 ), des gorges (11) qui relient les unes aux autres les saillies (8) afin d'assurer un équilibrage de pression.

7. Clavier selon l'une des revendications 1 à 6, caractérisé par le fait que, en dessus de chaque élément encliquetable (5, 15), se trouve une tête d'actionnement (14, 24, 25) comportant s'il y a lieu des symboles dessinés sur sa face supérieure.
